# EUROPÄISCHE PATENTSCHRIFT

(11) **EP 0 052 172 B1**
(45) Veröffentlichungstag und Bekanntmachung des Hinweises auf die Patenterteilung: **16.05.1984**
(21) Anmeldenummer: 80810355.0
(22) Anmeldetag: 19.11.1980
(51) Int. Cl.: B65D 43/06

(54) **Verschluss an einem Kunststoffbehälter**
Closure for plastics container
Fermeture pour récipient en matière plastique

(43) Veröffentlichungstag der Anmeldung: 26.05.1982
(73) Patentinhaber: METALLURGIE ET PLASTIC SA, CH-1680 Romont (CH)
(72) Erfinder: Demont, Albert, CH-1700 Fribourg (CH); Liechti, Rudolf, CH-1680 Romont (CH)
(74) Vertreter: Seehof, Michel

## Beschreibung

Die vorliegende Erfindung bezieht sich auf einen Verschluß an einem Kunststoffbehälter, mit einem Deckel mit einem um das obere Ende der Behälterwand greifenden Verschlußteil und einer daran anschließenden umlaufenden Nut, wobei der obere Rand des Behälters an seiner Außenseite Haltenocken und die äußere, um die Behälterwand greifende Wand des Verschlußteils den Haltenocken zugeordnete Öffnungen aufweist und der Deckel mit einem Band verschlossen ist.

Ein solcher Kunststoffbehälter, ein Faß aus Kunststoff, ist aus der DE-A-2 827 848 bekannt, wobei der Deckel hauptsächlich durch den Spannring verschlossen ist. Bei einer Wiederverwendung ist der Deckel schlecht verschließbar, und bei Kunststoffbehältern kommt es entscheidend auf die rationelle Anfertigung aller Teile an.

Aus der US-A-3 707 240 ist ein Flaschenverschluß mit einem einstückig am Deckel geformten Abreißband bekannt, wobei das Abdichten nach dem Abreißen im wesentlichen durch den Innenteil des Verschlusses erfolgt. Ein solcher Verschluß ist bei einem Behälter mit weitem Hals für den Transport von Farbe und Lebensmittel nicht geeignet.

Schließlich ist aus der DE-A-2 549 400 der gleichen Anmelderin ein Kunststoffbehälter mit einem polygonalen Flansch bekannt, der ein einrastendes Verschlußteil zum Wiederverschließen aufweist und der besonders für den Transport durch die Bahn oder Lastwagen geeignet ist. Der Deckel kann durch ein Abreißband zusätzlich gesichert werden, doch ist dieses Band gesondert anzubringen.

Es ist demgegenüber Aufgabe der vorliegenden Erfindung, den Verschluß dahingehend zu verbessern, daß sowohl der Deckel als auch der Behälter rationeller aus Spritzguß hergestellt werden können, der Deckel gut gegen Stöße gesichert ist und sowohl das Abreißband als auch der Deckel, nach Entfernen des Abreißbandes, leicht entfernbar sind. Diese Aufgabe wird mit einem in den Ansprüchen beschriebenen Verschluß gelöst.

Im folgenden wird die Erfindung anhand einer Zeichnung von Ausführungsbeispielen näher erläutert werden.
Fig. 1 zeigt eine Draufsicht auf einen Deckel gemäß der Erfindung,
Fig. 2 zeigt in Seitenansicht den erfindungsgemäßen Verschluß,
Fig. 3 zeigt im Schnitt den erfindungsgemäßen Verschluß, und
Fig. 4 zeigt einen anderen Schnitt des erfindungsgemäßen Verschlusses.

Man erkennt in Fig. 1 den Deckel 1 mit dem Verschlußteil 21, der eine äußere, um die Behälterwand greifende Wand 3, sowie zwei daran anschließende, eine umlaufende Nut 4 bildende Wände 5 und 6, siehe auch Fig. 3, aufweist. Daran schließt sich nach innen ein Wulst 7 an, der der Verstärkung dient. In der umlaufenden Nut 4 sind Verstärkungsrippen 8 angeordnet. Man erkennt in dieser Draufsicht ferner Öffnungen 9, die gedacht sind, um die entsprechenden Haltenocken am Behälter zu greifen, sowie zwei Halteösen 10a und eine Halteöse 10b, die beidseitig der ersten Schwächungsstelle 22 im Abreißband 11 angeordnet sind, siehe auch Fig. 2. Auf der anderen Seite der beiden Halteösen 10a ist am Abreißband eine zweite Schwächungsstelle 22a angebracht, um das Stück mit den beiden Ösen ganz entfernen zu können. In Fig. 2 erkennt man ferner die Perforationen 12 zwischen dem Deckel und dem Abreißband 11. Der Behälter 2 weist an seinem oberen Ende einen polygonalen Flansch 13 mit Gruppen von Rippen 14 auf, die als Rastmittel dienen. Oberhalb dieses Flansches schließt sich das obere Ende 15 der Behälterwand an, die eine Verdickung 24, umlaufende Verstärkungsrippen 16 und den Öffnungen 9 entsprechende Haltenocken 17 aufweist. Wie aus Fig. 3 hervorgeht, sind die Haltenocken und das Abreißband derart ausgebildet, daß die Haltenocken im geschlossenen Zustand auf das Abreißband drücken und den Deckel anpressen. Zwischen der Verdickung 24 der Behälterwand und der um die Behälterwand greifenden Wand 3 des Deckels befindet sich eine Dichtung 18. Zwischen den Ösen 10a und 10b am Abreißband befindet sich eine Schwächungsstelle 22 um zu ermöglichen, das Abreißband ohne Werkzeuge zu öffnen und zu entfernen, wonach der Deckel abgenommen werden kann. Wie aus Fig. 3 ferner hervorgeht, befindet sich unterhalb jeder Öffnung 9 eine Zentriernut 19, wobei diese Nuten beim Aufsetzen des Deckels durch Drehen auf den Haltenocken 17 einrasten, wonach der Dekkel niedergedrückt werden kann.

Um das Wiederverschließen des Deckels zu ermöglichen, befindet sich in seiner Außenwand 3 eine umlaufende Rippe 23, die die Verdickung 24 der Behälterwand hintergreift. Da die Öffnungen 9 nach dem Entfernen des Abreißbandes nach unten offen sind, bewirken sie, daß die Außenwand 3 des Deckels elastisch wird.

Es ist ferner möglich, am Deckel einen Ausguß vorzusehen, der beispielsweise aus Metall ausgeführt werden kann oder aus einer Weichplastik und ausziehbar angefertigt sein kann. Die Verstärkungsrippen 8 können einen Absatz 20 aufweisen, in welchem beim Aufeinanderstapeln der Behälterboden hineinpaßt, um eine gute Stapelbarkeit zu erzielen. Aus obiger Beschreibung geht außerdem hervor, daß sowohl der Deckel als auch der Behälter einteilig aus Spritzguß hergestellt werden können.

## Patentansprüche

1. Verschluß an einem Kunststoffbehälter, mit einem Deckel (1) mit einem um das obere Ende der Behälterwand greifenden Verschlußteil (21) und einer daran anschließenden umlaufenden Nut (4), wobei der obere Rand des Behälters (2) an seiner Außenseite Haltenocken (17) und die äußere, um die Behälterwand greifende Wand (3) des Verschlußteils (21) den Haltenocken zugeordnete Öffnungen (9) aufweist und der Dekkel mit einem Band verschlossen ist, dadurch gekennzeichnet, daß das obere Ende der Behälterwand eine Verdickung (24) und der Deckel eine diese Verdickung hintergreifende Rippe (23) zum Einrasten aufweist und das Verschlußband ein einstückig mit dem Deckel geformtes Abreißband (11) ist, das an der inneren Unterseite Zentriernuten (19) aufweist, die unterhalb der Öffnungen (9) liegen.

2. Verschluß nach Anspruch 1, dadurch gekennzeichnet, daß das Abreißband beidseitig einer Schwächungsstelle (22) Halteösen (10a, b) aufweist.

3. Verschluß nach Anspruch 1 oder 2, dadurch gekennzeichnet, daß der Deckel einen eingelegten Dichtungsring (18) aufweist.

4. Verschluß nach einem der Ansprüche 1 bis 3, dadurch gekennzeichnet, daß die umlaufende Nut (4) Verstärkungsrippen (8) mit einem Zentrierabsatz (20) aufweist.

5. Verschluß nach einem der Ansprüche 1 bis 4, dadurch gekennzeichnet, daß der Deckel einen ausziehbaren Ausguß aufweist.

6. Verschluß nach einem der Ansprüche 1 bis 5, dadurch gekennzeichnet, daß die obere Behälterwand umlaufende Verstärkungsrippen (16) aufweist.

7. Verschluß nach einem der Ansprüche 1 bis 6, dadurch gekennzeichnet, daß der Behälter einen polygonalen Flansch (13) mit aus Gruppen von Rippen (14) bestehenden Rastmitteln aufweist.

## Claims

1. Closure for plastics container with a cover (1) provided with a closure element (21) surrounding and interlocking with the upper end of the container's wall and with a circular groove (4) connected to the closure element, the upper edge of the container (2) comprising at its outer part retaining lugs (17) and the outer wall of the closure element (21) surrounding the container's wall being provided with openings (9) corresponding to the retaining lugs, the cover being closes by a band, characterized in that the upper end of the container's wall comprises an enlargement (24) and the cover a bolting rib (23) hooking behind this enlargement and in that the closing band is a tear off band formed in one piece with the cover and comprising centering grooves (19) located below the openings (9).

2. Closure according to claim 1, characterized in that the tear off band comprises extracting eyelets (10a, b) at each side of a weakening place (22).

3. Closure according to claim 1 or 2, characterized in that a packing ring (18) is inserted in the cover.

4. Closure according to one of the claims 1 to 3, characterized in that the circular groove (4) comprises reinforcing ribs (8) with a centering heel (20).

5. Closure according to one of the claims 1 to 4, characterized in that the cover comprises a pull-out drain.

6. Closure according to one of the claims 1 to 5, characterized in that the upper wall of the container comprises circular reinforcing ribs (16).

7. Closure according to one of the claims 1 to 6, characterized in that the container comprises a polygonal flange (13) with groups of ribs (14) forming catching means.

## Revendications

1. Fermeture pour récipient en matière plastique avec un couvercle (1) pourvu d'un élément de fermeture (21) entourant par pincement l'extrémité supérieure de la paroi du récipient et d'une gorge circulaire (4) raccordée à l'élément de fermeture, le bord supérieur du récipient (2) comprenant à sa partie extérieure des ergots de retenue (17) et la paroi extérieure (3) de l'élément de fermeture (21) entourant la paroi du récipient étant pourvue d'ouvertures (9) correspondantes aux ergots de retenue, le couvercle étant fermé avec une bande, caractérisée en ce que l'extrémité supérieure de la paroi du récipient comprend un renflement (24) et le couvercle une nervure (23) de verrouillage s'accrochant derrière ce renflement et en ce que la bande de fermeture est une bande d'arrachement (11) formée d'une pièce avec le couvercle et comprenant des gorges de centrage (19) situées au-dessous des ouvertures (9).

2. Fermeture selon la revendication 1, caractérisée en ce que la bande d'arrachement comprend des oeillets d'extraction (10a, b) de chaque côté d'un endroit d'affaiblissement (22).

3. Fermeture selon la revendication 1 ou 2, caractérisée en ce qu'un joint d'étanchéité (18) est inséré dans le couvercle.

4. Fermeture selon l'une des revendications 1 à 3, caractérisée en ce que la gorge circulaire (4) comprend des nervures de renforcement (8) avec un talon de centrage (20).

5. Fermeture selon l'une des revendications 1 à 4, caractérisée en ce que le couvercle comprend une buse de coulée extractible.

6. Fermeture selon l'une des revendications 1 à 5, caractérisée en ce que la paroi supérieure du récipient comprend des nervures de renforcement circulaires (16).

7. Fermeture selon l'une des revendications 1 à 6, caractérisée en ce que le récipient comprend une collerette polygonale (13) avec des moyens d'arrêt formés de groupes de nervures (14).
